# EUROPÄISCHE PATENTSCHRIFT

(11) **EP 2 743 204 B1**
(45) Veröffentlichungstag und Bekanntmachung des Hinweises auf die Patenterteilung: **29.03.2017**
(21) Anmeldenummer: 13196624.4
(22) Anmeldetag: 11.12.2013
(51) Int. Cl.: B65D 75/58

(54) **Wiederverschließbare Verpackung für stückiges, stapelbares Gut, Verfahren zu ihrer Herstellung und Vorrichtung zur Durchführung des Verfahrens**
Reclosable package for bulky, stackable goods, method for its manufacture and device for performing the method
Emballage refermable pour des marchandises en vrac empilables, son procédé de fabrication et dispositif permettant de réaliser le procédé

(30) Priorität: 13.12.2012 DE 102012112217
(43) Veröffentlichungstag der Anmeldung: 18.06.2014
(73) Patentinhaber: Vollmar GmbH, 53359 Rheinbahn (DE)
(72) Erfinder: Jost, Michael, 42659 Solingen (DE)
(74) Vertreter: Kreuzkamp, Markus

(56) Entgegenhaltungen:
- EP-A2- 0 193 130
- DE-U1-202005 003 609
- US-A- 3 442 436
- US-A1- 2002 182 359

## Beschreibung

### TECHNISCHER BEREICH

Die vorliegende Erfindung betrifft wiederverschließbare Verpackungen gemäß dem einleitenden Teil der unabhängigen Ansprüche.

Wiederverschließbare Verpackungen auf Kunststoff-Basis sind im Allgemeinen bekannt. Aus der US 4 610 357 A ist beispielsweise eine doppelwandige Spender-Box für Feucht-Tücher bekannt, bei der eine randseitig und vollflächig klebrig ausgerüstete Kunststoff-Lasche luftdicht einen doppelwandigen Entnahme-Behälter wiederholt verschließen kann. Ein Nutzer kann nach einer Entnahme eines Tuchs das Austrocknen der verbleibenden Feucht-Tücher durch Verschließen der Spender-Box wirksam verhindern. Die EP 0 193 130 A2 schlägt ergänzend vor, zwischen den beiden Behältern zusätzlich trockene Tücher anzuordnen, die über eine zweite Öffnung vom Nutzer entnommen werden können. Ergänzend dazu lehrt die US 2002 018 2359 A1 solche Verpackungen flexibel auszugestalten, damit die darin enthaltenen, gefalteten Tücher über ein wieder verschließbares Langloch bequem entnommen werden können.

Typische Beispiele für stückige, stapelbare Güter sind Güter, welche in rechteckigen oder runden Dosen oder Behältnissen gefasst sind. Häufig wird die Stapelbarkeit durch umgreifende Randsegmente oder ineinander eingreifende, überkragende Ränder und eingeformte Nuten unterstützt. Solche Güter, wie sie beispielsweise aus dem Bereich der Getränke oder Konserven bekannt sind, entwickeln bei mehrlagiger Anordnung einen erheblichen Stapeldruck und sind daher mit einer verstärkten Verpackung versehen.

### BESCHREIBUNG DES STANDES DER TECHNIK

Gattungsgemäße Verpackungen sind beispielsweise aus der DE 6 931 862 U1 oder der DE 7 601 940 U1 bekannt: In einem stabilen Karton gefasst ist das stückige Gut über eine vorperforierte, wiederverschließbare Aufreißlasche oder über eine verschließbare Klappe entnehmbar. Durch das gestapelte Gut einerseits und eine stapelbare Verpackung andererseits kann trotz hoher Stapeldichte über die Entnahmemöglichkeit sofort ein Verkauf erfolgen, ohne dass umständliches Aus- oder Umpacken nötig wäre. Ein etabliertes Verkaufsgebinde für Teelichte der Anmelderin besteht gemäß DE 20 2005 003 609 U1 gleichsinnig aus einer Versandfaltschachtel, welche eine eingeschweißte Packung an Tee-Lichten aufzunehmen vermag.

Ergänzend ist aus der US 3 442 436 A eine Verpackung bekannt, bei der zusätzlich aufgeklebte Folienstücke mit einer greifbaren Lasche als Handhabe das gezielte Aufreißen im Bereich von mindestens drei Reiß-Linien ermöglichen. Dadurch sind keine scharfen Messer mehr notwendig, um eine solche Einzelverpackung zu öffnen und das Gut entpacken zu können.

Nachteilig ist bei den gattungsgemäßen Verpackungen, dass diese als stabile, umhüllende Kartons erheblich zum Gewicht beitragen und die Stückkosten durch die teuren, verarbeiteten Rohstoffe der Verpackung deutlich erhöht werden. Weiterhin ist nachteilig, dass ohne zusätzliche, seitliche Bedruckung die Ware nur bei seitlich geöffneter Verpackung sichtbar und identifizierbar ist.

Aufgabe der vorliegenden Erfindung war es daher, die Nachteile des Standes der Technik zu überwinden und ein Verfahren nebst Vorrichtung zur Bereitstellung einer geeigneten Verpakkung bereitzustellen, wobei die Verpackung ohne wesentliche Erhöhung der Stückpreise eine verbesserte Verkaufsfähigkeit in Kombination mit einer Wiederverschließbarkeit bereitzustellen vermag.

Die Lösung dieser Aufgabe erfolgt gemäß der Merkmale der unabhängigen Ansprüche. Vorteilhafte Ausführungsformen ergeben sich aus den abhängigen Ansprüchen sowie der nachfolgenden Beschreibung.

### ZUSAMMENFASSUNG DER ERFINDUNG

Erfindungsgemäß wird wiederverschließbare Verpackung beinhaltend stückiges, stapelbares Gut, gemäß dem Verfahren des Anspruches 1 hergestellt, wobei die Verpackung aus einer aufgeschrumpften Polymerfolie ausgebildet ist, wobei wiederum mindestens eine der Flächen eine vorperforierte Aufreißlasche mit kraftschlüssig daran befestigter Handhabe aufweist.

### BESCHREIBUNG DER ERFINDUNG UND VORTEILHAFTER MERKMALE

Trotz langjährigen Bedarfs nach einer kostengünstigen Verpackung, welche mit den üblichen Folienverpackungen preislich mithalten kann und dennoch eine Wiederverschließbarkeit bietet, konnten die Erfinder keine etablierte oder bekannte Lösung hierfür im Bereich der Wachsprodukte, hier Teelichte und Maxilichte, ermitteln.

Vorliegend wird erstmals im Rahmen des beanspruchten Verfahrens eine aufgeschrumpfte Polymerfolie als Verpackung vorgeschlagen, bei der eine Aufreißlasche durch schlichte Perforation vorgebildet wurde. Über eine kraftschlüssig daran angebrachte Handhabe - beispielsweise einen fixierten Reißfaden oder ein aufgeklebtes Filmscharnier mit überstehender Griff-Zunge - kann die Lasche entlang der Perforation aufgezogen und auf bekannte Weise - beispielsweise über einen Haftkleber oder eine Klettverbindung oder eine PlastoferritDoppelschicht - reversibel wieder geschlossen werden.

Eine aufgeschrumpfte Polymerfolie bezeichnet hierbei eine Polymerfolie, welche thermisch und/oder per Vakuum eng an das stapelbare Gut mit Spannung angelegt und in dieser Position fixiert wird.

Die vorperforierte Aufreißlasche ist auf mindestens einer der Außenflächen der Verpackung angeordnet und etwas kleiner als die jeweilige Außenfläche gehalten, sodass randseitig die umfassende Spannung der Polymerfolie im Wesentlichen erhalten bleibt.

Erfindungsgemäß wird die beanspruchte Verpackung über ein Verfahren bereitgestellt, das Verfahren umfassend die Verfahrensschritte a) Stapeln des stückigen Guts, b) Perforation der aufschrumpfbaren Polymerfolie, c) Umhüllen des gestapelten Guts mit der Polymerfolie und versiegeln und/oder Aufschrumpfen der Polymerfolie unter Einstellung einer elastischen, umfassenden Spannung der umhüllenden Polymerfolie d) kraftschlüssige Befestigung einer Handhabe im perforierten Bereich.

Durch Perforation und anschließende Aufschrumpfung wird verhindert, dass bei der Erzeugung der Perforationslöcher eine Packspannung der Folie das Perforationsloch aufreißen und unregelmäßig aufweiten lassen könnte. Die in spannungsfreier Folie ausgebildeten Perforationslöcher sind gleichmäßig in ihrer Form und lassen bei der nachfolgenden Aufschrumpfung eine kraftschlüssige Fassung von gestapeltem Gut zu, ohne dass ein unkontrolliertes Aufreißen zu befürchten wäre. Besonders vorteilhaft erfolgt die abschließende Aufschrumpfung unter zumindest kurzfristiger, außenseitiger Heißluft-Beaufschlagung. Hierbei werden die frisch gebildeten Ränder der Perforationslöcher im Bereich von Kanten, Rissen oder Auskragungen angeschmolzen und stabilisiert, sodass später ein gleichmäßiges Aufreißverhalten entlang einer Perforationsnaht sichergestellt ist.

Erfindungsgemäß umfasst das vorteilhafte Verfahren im Detail die Schritte a1) Stapeln von Teelichten oder Maxilichten in rechteckiger, flach erstreckter Raumform, b1) Perforation einer aufschrumpfbaren Polymerfolie unter Ausbildung eines trapezoid von der Perforation umschlossenen Bereichs, c1) Umhüllen der Raumform unter Ausrichtung des trapezoid umschlossenen Bereichs auf einer Oberseite, c2) randseitiges Versiegeln der Polymerfolie c3) abschließendes Aufschrumpfen unter Heißluftbeaufschlagung, d1) oberseitiges Bedrucken einer elastischen, intransparenten Polymerfolie und d2) unterseitiges Aufbringen mindestens eines Haftklebers und mindestens eines Verbindungsklebers auf der intransparenten Polymerfolie, d3) Befestigen der bedruckten, intransparenten Polymerfolie auf der Oberseite der aufgeschrumpften Polymerfolie, wobei der Verbindungskleber eine kraftschlüssige Verbindung im trapezoid von der Perforation umschlossenen Bereich bereitstellt und der Haftkleber randseitig zum trapezoid umschlossenen Bereich angeordnet ist.

Besonders bevorzugt dient als transparente, aufschrumpfbare Polymerfolie eine Folie auf Basis eines gereckten Polyethylens.

Besonders bevorzugt dient als intransparente Polymerfolie eine Folie auf Basis eines Polypropylens.

Besonders bevorzugt dient als Verbindungskleber ein mehrkomponentiger Kleber auf Basis eines Acrylat- und/oder eines Heißschmelz-Klebers.

Besonders bevorzugt dient als Haftkleber ein Kleber auf Basis eines klebrigen Copolymers und/oder Polymers in Kombination umfassend mindestens einem Stoff aus der Gruppe der Harze, Weichmacher und Antioxidantien.

Erfindungsgemäß dient zur Durchführung des Verfahrens eine vorteilhafte Vorrichtung, bestehend aus mehreren, in einer Vorrichtung verbauten Baugruppen, umfassend eine Stapel-Baugruppe A, welche Teelichte oder Maxilichte einzeln oder in loser Gruppe aufnehmend und stapelnd ausgebildet ist, eine Nadel-Baugruppe B, welche die aufschrumpfbare Polymerfolie steuerbar perforierend ausgebildet ist, eine Aufschrumpfungs-Baugruppe C, welche die aufschrumpfbare Polymerfolie mit geregelter Orientierung umhüllend, versiegelnd und aufschrumpfend ausgebildet ist und eine Aufbringungs-Baugruppe D, welche eine Handhabe in From einer elastischen Polymerfolie in geregelter Orientierung aufbringend, optional die Handhabe vorbereitend oberseitig bedruckend und mit verschiedenen Klebern unterseitig versehend, ausgebildet ist. Eine solche Vorrichtung mit austauschbaren Baugruppen erlaubt besonders platzsparend bei verbesserter Wartungsmöglichkeit durch rasches Austauschen das preisgünstige Verpacken von Teelichten / Maxilichten in einer Verpackung, welche sowohl zum Versand als auch zum Einzel- oder Packungsverkauf geeignet ist.

Besonders bevorzugt umfasst die Nadel-Baugruppe B mindestens einen Satz konisch aufweitender Nadeln, welche mit steuerbarer Eindringtiefe in die zu perforierende Folie einbringbar angeordnet sind. Durch die konisch aufweitenden Nadeln wird der Rand eines Perforations-Loches während des Eindringens einer Nadel gleichmäßig nach Außen geschoben und ein stabiler, gleichmäßiger Rand mit verbessert gleichmäßigem Aufreißverhalten erzielt, welches besonders einfach über die Eindringtiefe der Nadeln während der Perforation einstellbar ist.

Die so zugängliche, vorteilhafte Verpackung ist mithin dadurch gekennzeichnet, dass das stückige, stapelbare Gut mindestens ein Gut ist ausgewählt aus der Gruppe bestehend aus Teelichte oder Maxilichte. Teelichte oder Maxilichte sind in einem einseitig offenen, runden oder rechteckigen Behälter gefasst, der über überkragende Ränder und bodenseitige Nuten die Stapelbarkeit der Lichte vorteilhaft erhöht.

Bevorzugt ist die Verpackung dadurch gekennzeichnet, dass das stapelbare Gut in einer Matrix gestapelt angeordnet ist und von der aufgeschrumpften Polymerfolie zumindest randseitig umgriffen fixiert ist. Dadurch wird besonders vorteilhaft eine festere, gespanntere Fassung eines stückigen, in mindestens einer Lage angeordneten, bevorzugt mehrlagig angeordneten, besonders bevorzugt mindestens dreilagig angeordneten, rechteckigen TeelichtVerbunds zugänglich, der seinerseits wiederum eine deutlich bessere Stapelbarkeit aufweist. Vorteilhaft rechteckige Behälter des stückigen Guts, insbesondere aus Aluminium, erhöhen hierbei die Packungsdichte und können gleichzeitig über eckseitige Nuten oder Abkantungen Riefen oder Rillen im dicht gestapelten Verbund bereitstellen, welche vorteilhaft als kraftschlüssige Eingriffbereiche für die Polymerfolie dienen können, um den Verbund zusätzlich zu stabilisieren.

Bevorzugt ist die Verpackung dadurch gekennzeichnet, dass die Polymerfolie als umhüllende, randseitig verschweißte, aufgeschrumpfte und oberseitig mit Perforation, bevorzugt trapezoider Perforation, versehene, durchsichtige Folie ausgebildet ist. Die durchsichtige Folie stellt selbst bei verpacktem Gut sicher, dass die Ware optisch stets erkennbar und wirksam auch im Direktverkauf wahrgenommen werden kann. Eine oberseitige, bevorzugt trapezoide Perforation erfüllt eine vorteilhaft vielseitige Doppelfunktion: Zum einen können einzelne Stücke direkt aus dem Verbund heraus verkauft werden, zum anderen kann der Verbund als Ganzes verkauft werden und der Endnutzer kann die Verpackung als wiederverschließbare Verpackung weiterverwenden und einzelne Stücke je nach Bedarf entnehmen. Bevorzugt ist die aufgeschrumpfte Polymerfolie aus mindestens einem Material ausgebildet ausgewählt aus der Gruppe umfassend PETP, PE, PVC, PP, PS, PAN, PA, PC, besonders bevorzugt auf Basis von PE (Polyethylen).

Bevorzugt ist die Verpackung dadurch gekennzeichnet, dass die Handhabe als undurchsichtige, außenseitig bedruckte Polymerfolie ausgebildet ist. Eine Polymerfolie zeigt gegenüber üblichen Papieretiketten eine höhere Elastizität und bessere Kompatibilität mit der umhüllenden, aufgeschrumpften Polymerfolie; durch die blickdichte Ausführung ist dabei aufgedruckter Text oder angegebene Zusatzinformation mit gleicher Deutlichkeit erkennbar wie bei klassichen Papier-Banderolen. Bevorzugt ist die bedruckte Polymerfolie aus mindestens einem Material ausgebildet ausgewählt aus der Gruppe umfassend Duroplast-Kondensat, Thermoplast-Kondensat, Thermoplast-Polymerisat, Duroplast-Polyaddukt, ThermoplastPolyaddukt, PE, PP, PVC, PMMA, PA, Polyacrylat, Polyacrylnitril, Polystyrol, PET, besonders bevorzugt aus PP (Polypropylen) mit Polyacrylat- und/oder ThermoplastKlebstoffschicht sowie mindestens einem Haftklebstoff ausgewählt aus der Gruppe umfassend Polyacrylate, Polyester, Polychloroprene, Polyisobutene, Polyvinylether, Polyurethane, Harzkleber, Dispersionskleber. Besonders bevorzugt wird als Kleber ein mehrkomponentiger Kleber eingesetzt, bei dem eine erste Komponente eine Anfangshaftung bereitstellt, während weitere Komponenten zur Einstellung der Haft- und/oder Klebekraft enthalten sind.

Bevorzugt ist die Verpackung dadurch gekennzeichnet, dass die Handhabe im Bereich der Aufreißlasche kraftschlüssig mit der aufgeschrumpften Polymerfolie verbunden ist und dass randseitig zur Aufreißlasche zumindest abschnittsweise ein reversibler Haftkleber angeordnet ist. Durch einen reversiblen Haftkleber kann die Wiederverschließbarkeit besonders kostengünstig bereitgestellt werden. Bevorzugt ist der Haftkleber in umlaufender, durchgängiger Schicht randseitig zur Aufreißlasche angeordnet, sodass auch bei bloßem Zuklappen der Aufreißlasche auf eine deformierte, teilentleerte Verpackung eine Fixierung an allen randseitigen Auflagepunkten sichergestellt ist.

Bevorzugt ist die Verpackung dadurch gekennzeichnet, dass die Verpackung eine im Wesentlichen rechteckige, flächig erstreckte Grundform mit flächiger Oberseite bei gleichsinnig darin gestapeltem Gut aufweist und die Aufreißlasche auf der Oberseite angeordnet ist und bevorzugt eine verstärkte Bodenschale durch mehrlagig aufgeschrumpfte Polymerfolie und/oder eine verstärkte Innenschale aufweist. Die flächige, rechteckige Raumform verbessert vorteilhaft die Stapelbarkeit und Packungsdichte der Verpackung selbst und bietet mit oberseitig angeordneter Aufreißlasche einen maximal großen Rand für die Aufreißlasche, sodass das Öffnen der Lasche die Stabilität der Stapelung des enthaltenen Guts kaum beeinflusst.

Weitere Vorteile ergeben sich aus den Ausführungsbeispielen. Es versteht sich, dass die vorbeschriebenen Merkmale und Vorteile und nachfolgenden Ausführungsbeispiele nicht beschränkend aufzufassen sind. Vorteilhafte, zusätzliche Merkmale und zusätzliche Merkmalskombinationen, wie sie in der Beschreibung erläutert sind, können im Rahmen der unabhängigen Ansprüche im beanspruchten Gegenstand sowohl einzeln als auch abweichend kombiniert verwirklicht werden, ohne dass der Bereich der Erfindung verlassen würde.

### KURZE BESCHREIBUNG DER FIGUREN

Die Figuren veranschaulichen an Hand von Prinzipskizzen ....

Fig. 1 vorteilhafte Ausführungsform einer flächig erstreckten, rechteckigen, erfindungsgemäßen Verpackung.

### DETAILLIERTE ERLÄUTERUNG DER ERFINDUNG AN HAND VON AUSFÜHRUNGBEISPIELEN

Fig. 1 veranschaulicht in isometrischer Ansicht eine vorteilhafte Ausführungsform einer flächig erstreckten, rechteckigen, erfindungsgemäßen Verpackung. Die Handhabe in Form einer bedruckten, aufgeklebten Polymerfolie ist hier als oberseitges, strichpunktiertes Viereck veranschaulicht, welches eine trapezoide, punktierte Preforation mit gemeinsamer, dauerhafter Verbindung umschließt. Die Handhabe ist hier im Bereich der trapezoiden Fläche kraftschlüssig mit der aufgeschrumpften Polymerfolie verbunden und randseitig außerhalb dazu an drei als Rechtecke veranschaulichten Stellen mit einem reversiblen Haftkleber versehen. Wird nun die Handhabe im Bereich des eingezeichneten Pfeils mit Daumen und Zeigefinger gefasst und nach oben abgehoben, so wird die Perforation schräg zu ihrer Verlaufsrichtung mit entsprechender Hebelkraft vereinfacht aufgerissen und die trapezoide Lasche zusammen mit der Handhabe abgehoben. Über die randseitigen Haftklebepunkte der Handhabe ist eine Wiederverschließbarkeit sichergestellt, während die durchsichtige, aufgeschrumpfte Polymerfolie einen umhüllten Teelichtverbund auch in seitlicher Ansicht gut erkennen lässt. In dieser Ausführungsform bietet die Verpackung sowohl die Möglichkeit eines verbesserten Einzelverkaufs der Teelichte in einem Regal bei sichergestellter, seitlicher Erkennbarkeit des verpackten Guts als auch die Möglichkeit, die Verpackung als Ganzes zu verkaufen, wobei die Entnahmemöglichkeit einzelner Teelichte dann bei der verbraucherseitigen Lagerung / Verwendung zum Tragen kommt.

## Patentansprüche

1. Verfahren zur Herstellung einer wiederverschließbaren Verpackung beinhaltend stückiges, stapelbares Gut, wobei die Verpackung aus einer aufgeschrumpften Polymerfolie ausgebildet ist und mindestens eine der Flächen eine vorperforierte Aufreißlasche mit kraftschlüssig daran befestigter Handhabe aufweist, wobei das Verfahren die Schritte umfasst a1) Stapeln von Teelichten oder Maxilichten in rechteckiger, flach erstreckter Raumform, b1) Perforation einer aufschrumpfbaren Polymerfolie unter Ausbildung eines trapezoid von der Perforation umschlossenen Bereichs, c1) Umhüllen der Raumform unter Ausrichtung des trapezoid umschlossenen Bereichs auf einer Oberseite, c2) randseitiges Versiegeln der Polymerfolie c3) abschließendes Aufschrumpfen unter Heißluftbeaufschlagung, d1) oberseitiges Bedrucken einer elastischen, intransparenten Polymerfolie und d2) unterseitiges Aufbringen mindestens eines Haftklebers und mindestens eines Verbindungsklebers auf der intransparenten Polymerfolie, d3) Befestigen der bedruckten, intransparenten Polymerfolie auf der Oberseite der aufgeschrumpften Polymerfolie, wobei der Verbindungskleber eine kraftschlüssige Verbindung im trapezoid von der Perforation umschlossenen Bereich bereitstellt und der Haftkleber randseitig zum trapezoid umschlossenen Bereich angeordnet ist.

2. Vorrichtung zur Durchführung des Verfahrens nach Anspruch 1, bestehend aus mehreren, in einer Vorrichtung verbauten Baugruppen, umfassend eine Stapel-Baugruppe A, welche Teelichte oder Maxilichte einzeln oder in loser Gruppe aufnehmend und stapelnd ausgebildet ist, eine Nadel-Baugruppe B, welche die aufschrumpfbare Polymerfolie steuerbar perforierend ausgebildet ist, eine Aufschrumpfungs-Baugruppe C, welche die aufschrumpfbare Polymerfolie mit geregelter Orientierung umhüllend, versiegelnd und aufschrumpfend ausgebildet ist und eine Aufbringungs-Baugruppe D, welche eine Handhabe in Form einer elastischen Polymerfolie in geregelter Orientierung aufbringend sowie die Handhabe vorbereitend oberseitig bedruckend und mit verschiedenen Klebern unterseitig versehend, ausgebildet ist.

## Claims

1. Method for manufacturing a reclosable package containing stackable piece goods, wherein the package is formed from a shrink-fitted polymer film and at least one of the surfaces has a pre-perforated tear-open strip with a grip attached thereto in a frictionally engaging manner, wherein the method comprises the steps of a1) stacking tea-lights or maxi-lights in a rectangular spatial form of a flat extent, b1) perforating a shrink-fittable polymer film while forming a region enclosed trapezoidally by the perforation, c1) enveloping the spatial form while aligning the trapezoidally enclosed region on an upper side, c2) sealing the polymer film around the edges, c3) carrying out final shrink-fitting by applying hot air, d1) applying printing on the upper side of an elastic, nontransparent polymer film and d2) applying at least one pressure-sensitive adhesive and at least one connecting adhesive on the underside of the nontransparent polymer film, d3) attaching the printed, nontransparent polymer film on the upper side of the shrink-fitted polymer film, the connecting adhesive providing a frictionally engaging connection in the region that is trapezoidally enclosed by the perforation and the pressure-sensitive adhesive being arranged around the edges in relation to the trapezoidally enclosed region.

2. Device for performing the method according to Claim 1, consisting of a number of subassemblies installed in a device, comprising a stacking subassembly A, which is designed for receiving and stacking tea-lights or maxi-lights individually or in a loose group, a needle subassembly B, which is designed for perforating the shrink-fittable polymer film in a controllable manner, a shrink-fitting subassembly C, which is designed for draping, sealing and shrink-fitting the shrink-fittable polymer film with controlled orientation, and an application subassembly D, which is designed for applying a grip in the form of an elastic polymer film in controlled orientation and for preparationally applying printing to the upper side and various adhesives to the underside of the grip.

## Revendications

1. Procédé de fabrication d'un emballage refermable contenant un matériau en morceaux, empilable, l'emballage étant réalisé à partir d'une feuille polymère thermorétractée et au moins l'une des surfaces présentant une patte de déchirure préperforée avec une languette fixée par engagement par force sur celle-ci, le procédé comprenant les étapes suivantes : a1) empilement de bougies chauffe-plats sous forme tridimensionnelle rectangulaire, étalée à plat, b1) perforation d'une feuille polymère thermorétractée en formant une zone entourée de manière trapézoïdale par la perforation, c1) enveloppement de la forme tridimensionnelle en orientant la zone entourée de manière trapézoïdale sur un côté, c2) scellement au niveau des bords de la feuille polymère, c3) thermorétraction finale par sollicitation avec de l'air chaud, d1) impression sur le côté supérieur d'une feuille polymère élastique non transparente et d2) application sur le côté inférieur d'au moins un adhésif et d'au moins une colle de liaison sur la feuille polymère non transparente, d3) fixation de la feuille polymère imprimée non transparente sur le côté supérieur de la feuille polymère thermorétractée, la colle de liaison assurant une liaison par engagement par force dans la zone entourée de manière trapézoïdale par la perforation et l'adhésif étant disposé du côté des bords vers la zone entourée de manière trapézoïdale.

2. Dispositif pour mettre en oeuvre le procédé selon la revendication 1, constitué de plusieurs modules assemblés en un dispositif, comprenant un module d'empilement A qui est réalisé de manière à recevoir et à empiler des bougies chauffe-plats individuellement ou en groupe en vrac, un module d'aiguilles B qui est réalisé de manière à perforer de manière commandable la feuille polymère thermorétractable, un module de thermorétraction C qui est réalisé de manière à envelopper, sceller et thermorétracter la feuille polymère thermorétractable avec une orientation ajustée et un module d'application D qui est réalisé de manière à appliquer une languette sous la forme d'une feuille polymère élastique suivant une orientation ajustée et à préparer la languette, en l'imprimant sur le côté supérieur et en la munissant du côté inférieur de colles différentes.
